# EUROPÄISCHE PATENTSCHRIFT

(11) **EP 0 834 162 B1**
(45) Veröffentlichungstag und Bekanntmachung des Hinweises auf die Patenterteilung: **03.02.1999**
(21) Anmeldenummer: 96918596.6
(22) Anmeldetag: 17.06.1996
(51) Int. Cl.: G07F 17/34

(54) **MÜNZBETÄTIGTES SPIELGERÄT**
SLOT MACHINE
MACHINE A SOUS

(30) Priorität: 21.06.1995 DE 19522446
(43) Veröffentlichungstag der Anmeldung: 08.04.1998
(73) Patentinhaber: NSM AKTIENGESELLSCHAFT, 55411 Bingen (DE)
(72) Erfinder: SCHULZE, Ullrich, D-65191 Wiesbaden (DE); HEINEN, Horst, D-55442 Stromberg (DE); RIECK, Konrad, D-55435 Gau-Algesheim (DE); SCHATTAUER, Jürgen, D-55595 Hüffelsheim (DE)
(74) Vertreter: Becker, Bernd, Dipl.-Ing.
(86) Internationale Anmeldenummer: DE9601095
(87) Internationale Veröffentlichungsnummer: WO9701158

(56) Entgegenhaltungen:
- WO-A-95/07519

## Beschreibung

Die Erfindung betrifft ein münzbetätigtes Spielgerät mit einer Symbol-Spieleinrichtung, deren auf Teil feldern Symbole tragende Umlaufkörper nach ihrer Stillsetzung hinter Ablesefenstern ein Spielergebnis anzeigen, mit gegebenenfalls mindestens einer aus mehreren gewinnindividuellen beleuchtbaren Anzeigeelementen bestehenden Zusatzgewinn-Spieleinrichtung, in der ein in der Symbol-Spieleinrichtung erreichter Gewinn ausspielbar ist, und mit einer rechnergesteuerten Steuereinheit zur Spielablaufsteuerung.

Mit einer Symbol-Spieleinrichtung versehene Spielgeräte besitzen in der Regel drei Umlaufkörper, die als Walzen, Scheiben oder Trommeln ausgebildet sein können. Auf der von außen durch Ablesefenster einsehbaren Oberfläche tragen die Umlaufkörper Gewinnsymbole. Die Umlaufkörper werden nacheinander zufallsgesteuert stillgesetzt und nachdem alle Umlaufkörper zum Stillstand gekommen sind, entscheiden die in den Ablesefenstern angezeigten Symbole oder Symbolkombinationen über Gewinn oder Verlust. Selbstverständlich können anstelle der Umlaufkörper auch mit Symbolen belegte Lichtfelder zur Anwendung kommen. In unterschiedlicher Höhe werden Geld- und/oder Punkt- und/oder Sonderspielgewinne in Aussicht gestellt.

Um bei diesen bekannten Spielgeräten den Spieler zur Benutzung des Gerätes anzuregen und ihm während der Dauer des Spiels eine reizvolle Unterhaltung zu bieten, wurden bereits die verschiedensten Maßnahmen getroffen. So ist es beispielsweise üblich, auf bestimmte Spielergebnisse hin anstelle von oder zusätzlich zu einem definierten Gewinn eine bestimmte Anzahl von Sonderspielen zu gewähren, bei denen ein Gewinnschlüssel mit erhöhter Gewinnchance zur Anwendung kommt. Diese Gewinnchance kommt dadurch zustande, daß jede erzielte Gewinn-Symbolkombination bis auf den Höchstgewinn erhöht wird. Die Anzahl der gewährten Sonderspiele wird in eine Sonderspiele-Anzeige übertragen und nachfolgend wird die Sonderspiele-Anzeige entsprechend der Zahl der abgelaufenen Sonderspiele zurückgesetzt.

Weiterhin ist es üblich, an diesen Unterhaltungsgeräten Betätigungsorgane für den Spieler anzubringen, die in der Regel auf den Lauf der einzelnen Umlaufkörper einwirken. Durch Betätigung einer Starttaste kann der Spieler einen oder mehrere Umlaufkörper starten, wodurch dem Spieler ein reeller Einfluß auf das Spielgeschehen vermittelt wird. So kann beispielsweise durch Betätigung einer Taste innerhalb einer bestimmten Zeitdauer einer der Umlaufkörper durch den Spieler nachgestartet werden, um ihm die Möglichkeit einzuräumen, eine gewinnbringendere Symbolkombination zu erzielen. Darüber hinaus sind für die übrigen Umlaufkörper Stopptasten vorgesehen, um dem Spieler die Möglichkeit zu geben, einen sich drehenden Umlaufkörper anzuhalten, wodurch dem Spieler der Eindruck vermittelt wird, das Spielgeschehen und damit die aus dem Spiel resultierende Symbolkombination beeinflussen zu können.

Um das Spiel abwechslungsreicher zu gestalten, sind Zusatzgewinn-Spieleinrichtungen bekannt, die als Risiko-Spieleinrichtungen, die es dem Spieler ermöglichen, bei Risiko eines Verlustes den bereits erzielten oder einen weiteren Gewinn zu erhöhen, oder als Ausspieleinrichtungen, die es dem Spieler gestatten, ohne Gefahr eines vollständigen Verlustes den bereits erzielten Gewinn zu erhöhen oder zu erniedrigen, ausgebildet sein können.

Weiterhin sind Spieleinrichtungen bekannt, bei denen ein in mit unterschiedlichen Wertigkeiten oder Nichtgewinn-Symbolen belegte Teil felder unterteiltes Rad oder eine Scheibe horizontal oder vertikal rotierbar auf einem Grundkörper angeordnet ist. Das Rad bzw. die Scheibe wird in Rotation versetzt und nach dessen Auslaufen zum Stillstand gebracht. Eine zum Rad bzw. der Scheibe drehfest angebrachte Markierung liegt dann einem Teilfeld gegenüber, welches den Gewinn, die Gewinnhöhe oder den Nichtgewinn bestimmt. Eine solche Spieleinrichtung besitzt jedoch keine weiteren Umlaufkörper, so daß der Spielanreiz und der Unterhaltungswert relativ gering sind.

Aus der WO 95/07519 ist weiterhin ein geldbetätigtes Unterhaltungsgerät bekannt, bei der in seiner Frontseite ein Sammelbehälter für Wertgegenstände vorgesehen ist, dessen Füllhöhe von außerhalb des Unterhaltungsgerätes erkennbar ist und bei dem die Wertgegenstände insgesamt schlagartig durch Öffnen des Sammelbehälters über einen Leitkanal in eine Ausgabeschale überführt werden. Der Sammelbehälter wirkt dabei mit einer Symbol-Spieleinrichtung zusammen, die aus den eingangs genannten Spielgeräten bekannt ist. Der Sammelbehälter ist dabei als einteiliger hohler Körper ausgestaltet, der in Rotation versetzbar ist (Fig. 2/3).

Es ist daher Aufgabe der vorliegenden Erfindung, ein münzbetätigtes Spielgerät zur Verfügung zu stellen, das einen gesteigerten Spielanreiz vermittelt und eine weitergehende Unterhaltung während des Spiels für den Spieler ermöglicht.

Erfindungsgemäß wird die Aufgabe dadurch gelöst, daß mindestens einer der Umlaufkörper der Symbol-Spieleinrichtung und/oder ein gesonderter mit der Symbol-Spieleinrichtung und/oder Zusatzgewinn-Spieleinrichtung zusammenwirkender und mit Spielsymbolen versehener Umlaufkörper mit wenigstens einem sich von seiner Drehachse radial nach außen erstrekkenden, einsehbaren Kanal zur Aufnahme von Münzen versehen ist, die beim Auftreten eines bestimmten Ergebnisses in der Symbol- und/oder Zusatzgewinn-Spieleinrichtung über eine Ausgabeeinrichtung ausgebbar ist. Der Umlaufkörper ist dafür als Scheibe, Walze oder Trommel ausgebildet.

Durch diese Maßnahme ist das Spielgeschehen weitaus abwechslungsreicher geworden, da der Spieler unmittelbar real erkennen kann, welchen Betrag von Münzen er im Falle eines Gewinns tatsächlich erhält und darüber hinaus kann der Spieler auf Grund der Erkennbarkeit des Füllstandes des Umlaufkörpers abschätzen, welchen Wert die Münzen insgesamt darstellen. Durch das direkte Erkennen der angebotenen Münzen wird also der Spielanreiz wesentlich erhöht und gleichzeitig der Unterhaltungswert für den Spieler gefördert.

In weiterer Ausbildung der Erfindung ist die Anzahl der Münzen in dem Kanal des Umlaufkörpers rechnergesteuert vorbestimmt oder zufallsgesteuert festgelegt.

Zweckmäßigerweise und für den Spieler erkennbar sind die Münzen aus dem Kanal nur dann ausgebbar, wenn sich der jeweilige Kanal in einer nach unten offenen Position unmittelbar über der Ausgabeeinrichtung befindet. Dadurch wird das Eigengewicht der Münzen zu ihrer Überführung in die Ausgabeeinrichtung genutzt, die sich üblicherweise im unteren Bereich des Spielgerätes befindet.

Bevorzugt entspricht der Gesamtwert der in dem Kanal bzw. in den Kanälen des Umlaufkörpers befindlichen Münzen dem in einem Sonderspiel erzielbaren Höchstgewinn oder mehr. Hierdurch wird der Spielanreiz weiter erhöht.

In einer anderen Ausbildung des erfindungsgemäßen Spielgerätes sind die Werte der in dem Kanal bzw. in den Kanälen des Umlaufkörpers befindlichen Münzen unterschiedlichen Wertes.

Nach einer Weiterbildung der Erfindung entspricht die Anzahl der münzaufnehmenden Kanäle im Umlaufkörper einer durch eine ganze Zahl teilbaren Minderheit der auf dem Umlaufkörper vorgesehenen Anzahl von Teilfeldern. In Abwandlung dieser Ausführungsform entspricht bevorzugt die Anzahl der münzaufnehmenden Kanäle im Umlaufkörper der Hälfte der auf dem Umlaufkörper vorgesehenen Anzahl von Teilfeldern.

Bei einer weiteren Ausführungsvariante sind nur die keine Kanäle aufweisenden Teilfelder des Umlaufkörpers mit Spielsymbolen versehen. Dadurch werden weitere zahlreiche Spielvariationen erreicht.

Zweckmäßigerweise sind die mit den Spielsymbolen versehenen Teilfelder und die mit den münzaufnehmenden Kanälen versehenen Teilfelder wechselweise im Umlaufkörper angeordnet.

In verschiedenen Ausführungsformen des erfindungsgemäßen Spielgerätes verlaufen nach einer ersten Variante der Kanal bzw. die Kanäle über den gesamten Durchmesser des Umlaufkörpers durchgängig, wodurch die Münzen durch den Kanal bzw. die Kanäle durchrutschen können. Dabei kann bevorzugt vorgesehen sein, daß nur ein Teil der Anzahl der im durchgängigen Kanal befindlichen Münzen als Gewinn ausgebbar ist.

Nach einer zweiten Variante sind der Kanal bzw. die Kanäle im zentralen Bereich der Drehachse des Umlaufkörpers unterbrochen.

In weiteren Ausbildung der Erfindung sind der Kanal bzw. die Kanäle im Umlaufkörper nach einer Ausgabe der bestimmten Anzahl von Münzen als Gewinn tasten- oder rechnergesteuert mit Münzen auffüllbar.

Weiterhin kann vorgesehen werden, daß der Kanal bzw. die Kanäle im Umlaufkörper jeweils nach einer Münzausgabe und nur dann auffüllbar sind, wenn sich der jeweilige Kanal in Auffüllposition zu einer Eingabeeinrichtung befindet.

Bei einer anderen Ausführung der Befüllmöglichkeit des Umlaufkörpers des Spielgerätes sind der Kanal bzw. die Kanäle im Umlaufkörper zufallsgesteuert oder zeitabhängig auffüllbar.

Die Entleerung des Umlaufkörpers erfolgt bevorzugt derart, daß die Münzen aus dem jeweiligen Kanal schlagartig durch entsprechendes Öffnen desselben über einen Leitkanal in eine Ausgabeschale der Ausgabeeinrichtung überführbar sind.

Um ein nicht beabsichtigtes Herausrutschen der Münzen aus dem Umlaufkörper zu verhindern, insbesondere dann, wenn gemäß dem Spielablauf keine Gewinnausgabe erfolgt, ist die Ein-/Ausgabeöffnung jedes Kanals mittels einer Sperre verschließbar ausgebildet. Hierfür ist die Sperre jedes Kanals zweckmäßigerweise mit einem motorgetriebenen oder elektromagnetischen Antrieb verbunden.

Die im Umlaufkörper befindlichen Kanäle können unterschiedlich ausgebildet sein. Bei einer ersten Variante weist jeder Kanal für die Aufnahme von Münzen gleicher Wertigkeit einen rechteckigen Querschnitt auf, wobei der Abstand zwischen der Vorderwand und der Rückwand des Kanals geringfügig größer als die Dicke der im Kanal hochkant zu speichernden Münzen ist. In anderer Ausbildung dieser Variante weist jeder Kanal für die Aufnahme von Münzen unterschiedlicher Wertigkeit einen rechteckigen Querschnitt auf, wobei der Abstand zwischen der Vorderwand und der Rückwand des Kanals geringfügig größer als die Dicke der dicksten Münze, jedoch kleiner als zweimal die Dicke der dünnsten Münze ist. Bei einer zweiten Variante der Ausbildung der Kanäle besitzt jeder Kanal für die Aufnahme von Münzen einen zylindrischen Querschnitt, wobei der Durchmesser des Kanals geringfügig größer als der Durchmesser der größten Münze ist. Diese Maßnahmen sind vorgesehen, um ein Verklemmen der Münzen untereinander zu vermeiden.

In Weiterführung der Befüllmöglichkeiten der Kanäle des Umlaufkörpers ist jeder Kanal aus mindestens einem münzwertindividuellen Stapelbehälter einer Geldverarbeitungseinheit mit Münzen auffüllbar. Dazu kann dem münzwertindividuellen Stapelbehälter eine Entnahmeeinrichtung für die jeweils nächste Münze aus dem Stapelbehälter zugeordnet sein, mit der die Münzen in den jeweiligen Kanal überführbar sind.

Weiterhin kann die Geldverarbeitungseinheit einen Zwischenspeicher für zulässig erkannte Münzen umfassen, aus dem die Münzen durch entsprechendes Öffnen desselben schlagartig in den jeweiligen Kanal im Umlaufkörper überführbar sind.

Schließlich kann der jeweilige Kanal mit Münzen aus dem Stapelbehälter über eine Transporteinrichtung befüllt werden.

Um den Spieler zum Fortsetzen des Spiels zu animieren, ist in einer weiteren Ausführungsform der Erfindung vorgesehen, daß der Umlaufkörper als Jackpot-Einrichtung ausgebildet ist. Dabei können bevorzugt in der Jackpot-Einrichtung Münzen als Gewinne in Serie angesammelt werden, die bei Erreichen des Jackpot-Gewinnwertes in die Ausgabeeinrichtung überführbar sind. Auf diese Weise kommt der Spieler schneller und sicherer in den Genuß der Jackpot-Entleerung.

Zweckmäßigerweise ist hierzu ein Seriengewinnspeicher für die Jackpot-Einrichtung zum Sammeln der Gewinne in Serien vorgesehen ist.

In einer dazu alternativen Ausführungsvariante des Jackpots ist die Ausgabe der Münzen aus der Jackpot-Einrichtung durch Nachmünzung bis zur Höhe des Jackpot-Gewinnwertes erreichbar. Hierbei kann die Nachmünzung durch Guthaben in einem Münz- und/oder einem Gewinnspeicher erfolgen. Wenn also beispielsweise ein Gewinn bei einem Betrag unterhalb des auszahlbaren Gesamtwertbetrages an Münzen der Jackpot-Einrichtung liegt und der Münzspeicher bzw. der Gewinnspeicher leer ist, muß der Spieler den Differenzbetrag zum Gesamtwertbetrag der Jackpot-Einrichtung selbst nachmünzen, d.h. weitere Münzen in das Unterhaltungsgerät einwerfen und damit den Jackpot auffüllen, um schlagartig den Gesamtwertbetrag aus dem Umlaufkörper der Jackpot-Einrichtung zu erhalten.

Eine weitere Alternativvariante der Jackpot-Einrichtung geht davon aus, daß ein den vorgegebenen Betrag von Münzen übersteigender Gewinnbetrag unmittelbar in die Ausgabeeinrichtung überführbar oder in den Umlaufkörper nachfüllbar ist. Letzteres kann auch durch mehrere weitere Beträge an Münzen erfolgen.

Als weitere Variante ist es möglich, daß der in den Umlaufkörper nachgefüllte, den vorgegebenen Betrag von Münzen übersteigende Gewinnbetrag gemeinsam mit dem vorgegebenen Betrag von Münzen in die Ausgabeeinrichtung überführbar ist. Dazu wird der Umlaufkörper mit einer vorbestimmten Anzahl von Münzen vorgefüllt und dann wird im weiteren Spielverlauf durch Ausspielungen bzw. Serienspiele ein Gewinn in einer Münzanzeige angezeigt. Wenn dann ein vorbestimmter Betrag von Münzen erreicht ist, wird dieser in die Ausgabeeinrichtung oder der darüber hinausgehende Betrag von Münzen in den Umlaufkörper überführt. Wenn also ein Gewinnbetrag von Münzen größer ist als der vorgegebene Gewinnbetrag oder beispielsweise auch die vorgegebene Füllhöhe des Umlaufkörpers, dann wird der Umlaufkörper auf den höheren Gewinnbetrag weiter aufgefüllt und dieser dann in die Ausgabeeinrichtung überführt.

Eine weitere vorteilhafte Ausbildung besteht darin, daß die in der Symbol-Spieleinrichtung oder in den Sonderspiel-Einrichtungen erzielten Münzgewinne in der Jackpot-Einrichtung angesammelt werden und bei Erreichen des Jackpot-Gewinnwertes in die Ausgabeeinrichtung überführbar sind, wodurch der Spieler in den Genuß des Jackpots kommt.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung wird im folgenden an Ausführungsbeispielen unter Bezugnahme auf die zugehörigen Zeichnungen näher beschrieben. Es zeigt:
- Fig. 1: eine Vorderansicht eines erfindungsgemäßen Spielgerätes mit einem Umlaufkörper für die sichtbare Aufnahme von Münzen,
- Fig. 2: eine alternative Ausführung des Spielgerätes nach Fig. 1,
- Fig. 3: eine weitere alternative Ausführung des Spielgerätes nach Fig. 1,
- Fig. 4: eine Querschnittsansicht durch einen Kanal in einem Umlaufkörper entlang der Linie A-A nach Fig. 2,
- Fig. 5: eine Querschnittsansicht durch einen Kanal in einem Umlaufkörper in einer alternativen Ausführung nach Fig. 4, und
- Fig. 6: einen Umlauf körper des Spielgerätes nach Fig. 1 mit einer zugeordneten Münzanlage einer Geldverarbeitungseinrichtung.

Die unterschiedlichen Ausführungsformen des Spielgerätes gemäß den Figuren 1 bis 3 weisen zunächst einen prinzipiell gleichen Aufbau auf, der nachfolgend beschrieben wird.

Das die Symbol-Spieleinrichtung 1 aufnehmende Gehäuse 2 des mit einer rechnergesteuerten Steuereinheit zur Spielablaufsteuerung versehenen Spielgerätes mit Gewinnmöglichkeit weist auf seiner Frontseite 3 Ablesefenster 4 auf, hinter denen drei nebeneinander angeordnete, scheibenförmig ausgebildete Umlaufkörper 5 der Symbol-Spieleinrichtung 1 vorgesehen sind. Anstelle der scheibenförmigen Umlaufkörper 5 können auch walzenförmig oder trommelförmig ausgebildete Umlaufkörper verwendet werden.

Der Rechner des Spielgerätes bestimmt den gesamten Spielablauf einschließlich der Gewinnermittlung und der Gewinnausgabe. Die Steuer- und Rechenfunktionen werden hierbei entsprechend den Programmen des Rechners ausgeführt, die sämtlichen erforderlichen Funktionen angepaßt werden können.

Die Umlaufkörper 5 werden nach dem Inlaufsetzen zu Spielbeginn während oder zum Ende des Spiels von einem der Steuereinheit zugeordneten Zufallsgenerator in einer einer Mehrzahl möglicher Rastpositionen zum Stillstand gebracht. Den Rastpositionen sind auf dem Umfang der Umlaufkörper 5 Symbole 6 zugeordnet, die der Anzeige des Spielergebnisses in den Ablesefenstern 4 dienen. Aus den angezeigten Symbolen 6 kann der Spieler das Spielergebnis ablesen, insbesondere auch, ob sich ein Gewinn nach einem auf der Frontseite 3 erläuterten Gewinnplan aus einer Kombination der angezeigten Symbole 6 ergeben hat.

Im unteren Bereich des Spielgerätes befinden sich mehrere Betätigungsorgane 7, mit denen die in der Symbol-Spieleinrichtung 1 angezeigten Symbole 6 gehalten bzw. nachgestartet werden können. Weiterhin ist auf der Frontseite 3 des Spielgerätes eine Ausgabeeinrichtung 8 für erreichte Gewinne angeordnet. Im oberen Bereich des Spielgerätes befinden sich ein Münzeinwurfschlitz 9, ein Tokeneinwurfschlitz 10, ein Geldscheineingabeschlitz 11 und ein Benutzerkarten-Eingabeschlitz 12 einer nicht näher dargestellten Geldverarbeitungseinrichtung.

Linksseitig unterhalb der Symbol-Spieleinrichtung 1 ist eine Guthabenanzeige 13 angeordnet, deren angezeigtes Guthaben durch Betätigung einer neben dem Münzeinwurfschlitz 9 liegenden Rückgabetaste 14 in die Ausgabeschale 8 abrufbar ist. Rechtsseitig unterhalb der Symbol-Spieleinrichtung 1 ist eine Sonderspieleanzeige 15 angebracht, in der in der Symbol-Spieleinrichtung 1 erzielte Sonderspiele, bei denen ein Gewinnschlüssel mit erhöhter Gewinnchance zur Anwendung kommt, dargestellt werden.

Bei der in Fig. 1 gezeigten Ausführungsform des Spielgerätes kann der in der Symbol-Spieleinrichtung 1 erzielte Gewinn rechner- oder tastengesteuert, gegebenenfalls bei entsprechender Umwidmung des Gewinns durch die Steuereinheit, d.h. zum Beispiel ein Geldgewinn wird in eine bestimmte Anzahl von Sonderspielen umgewandelt, als Einsatz in eine Zusatzgewinn-Spieleinrichtung 16, die als Risiko-Spieleinrichtung mit beleuchtbaren Anzeigeelementen 17 ausgebildet ist, übertragen werden. Selbstverständlich können die Ausführungsformen nach den Fig. 2 und 3 ebenfalls eine solche Zusatzgewinn-Spieleinrichtung aufweisen. Jedoch wurde bei diesen Ausführungsformen auf deren Darstellung verzichtet, um Wiederholungen zu vermeiden. Alle Ausführungsformen gemäß den Fig. 1 bis 3 können auch anstelle oder zusätzlich zur Zusatzgewinn-Spieleinrichtung eine Ausspieleinrichtung umfassen.

Die Anzeigeelemente 17 der rechts und links der Frontseite 3 des Spielgerätes angeordneten beiden Risiko-Spieleinrichtungen sind jeweils unterschiedlich im unteren Bereich mit steigenden Geldgewinnen und im oberen Bereich in steigender Reihenfolge mit den Anzahlen der Sonderspielgewinne belegt. Das Riskieren eines in der Symbol-Spieleinrichtung 1 erhaltenen Gewinns, der tasten- oder rechnergesteuert in eine der Risiko-Spieleinrichtungen übertragen wurde, geschieht dadurch, daß das nächsthöhere Anzeigeelement 17 in Bezug auf das beleuchtete, den Gewinn anzeigende Anzeigeelement 17 im Wechsel mit einem der betreffenden Risiko-Spieleinrichtung zugeordneten Totalverlust-Anzeigeelement 18 mit der Beschriftung "0" blinkt. Bei Betätigung einer entsprechenden Risikotaste 19 wird entweder der nächsthöhere Gewinn erzielt oder der eingesetzte Gewinn verloren. Dieser Gewinn kann bis zur Erreichung des Höchstgewinns an Sonderspielen fortgesetzt werden.

Verschiedene Ausführungsformen des erfindungsgemäßen Spielgerätes werden nun im einzelnen unter Bezugnahme auf die Fig. 1 bis 3 erläutert. Gemäß Fig. 1 ist einer der Umlaufkörper 5 der Symbol-Spieleinrichtung 1 als mit Kanälen 20 versehener Umlaufkörper 5a ausgebildet. Hierbei sind drei Kanäle 20 vorgesehen, die sich in der Drehachse 21 des Umlaufkörpers 5a kreuzend gleichmäßig in der Ebene des Umlaufkörpers 5a über dessen gesamten Durchmesser angeordnet sind. Diese Kanäle 20 dienen zur Aufnahme von Münzen 22 bestimmter oder unbestimmter Anzahl und sind von außen sichtbar. Vorzugsweise kann jeder Kanal 20, beispielsweise rechteckigen Querschnitts, acht Münzen 22 aufnehmen, so daß jeder sich von der Drehachse 21 des Umlaufkörpers 5a erstreckende Teilkanal maximal vier Münzen 22 aufnehmen kann. Bei Kanälen 20 zylindrischen Querschnitts, in dem die Münzen 22 aufeinander liegen, kann eine weitaus größere Anzahl von Münzen 22 vorgesehen werden. Die Befüllung der Kanäle 20 des Umlaufkörpers 5a wird später detaillierter beschrieben.

Am tiefsten Punkt des Umlaufkörpers 5a ist eine steuerbare Sperre 23 im Gehäuse 2 des Spielgerätes angeordnet. Diese Sperre 23 wird mit einem motorbetriebenen oder elektromechanischen Antrieb 24 über ein entsprechendes Betätigungsorgan 25 gesteuert. Der Antrieb 24 wiederum wird durch die rechnergesteuerte Steuereinheit des Spielgerätes gesteuert. Jeder Kanal 20 im Umlaufkörper 5a weist am äußeren Umfang des Umlaufkörpers 5a eine Ein-/Ausgabeöffnung 26 auf, durch welche die Münzen 22 je nach Stellung des Umlaufkörpers 5a eingefüllt oder ausgegeben werden können. Wenn die steuerbare Sperre 23 nur am untersten Bereich des Umlaufkörpers 5a angebracht ist und zum Versperren jedes Kanals 20 des Umlaufkörpers 5a vorgesehen ist, ist mindestens der im Schwerkraftbereich der Münzen 22 liegende Bereich des Umlaufkörpers 5a von einer im Gehäuse 2 befestigten Abdeckung 31 umgeben, um ein Herausfallen der Münzen 22 aus den im Schwerkraftbereich der Münzen 22 liegenden Kanäle 20 zu verhindern. Alternativ dazu kann am Umlaufkörper 5a selbst im Bereich jeder Ein-/Ausgabeöffnung 26 eine solche steuerbare Sperre 23 angeordnet werden, die jeweils von einem Antrieb 24 betätigt wird. Weiterhin ist es möglich, jede Ein-/Ausgabeöffnung 26 mit einer federbelasteten Sperre zu versehen, wobei die jeweilige Sperre durch einen ortsfest angeordneten, über die Steuereinheit angesteuerten Elektromagneten in einer bestimmten Stellung des Umlaufkörpers 5a geöffnet werden kann.

Unterhalb der am untersten Bereich des Umlaufkörpers 5a angeordneten steuerbaren Sperre 23 ist ein Leitkanal 27 für die Münzen 22 angeordnet, der in die als Ausgabeschale ausgebildete Ausgabeeinrichtung 8 mündet.

Beim Auftreten eines bestimmten Ereignisses in der Symbol-Spieleinrichtung 1 und/oder der Zusatzgewinn-Spieleinrichtung 16 werden die in dem entsprechenden Kanal 20 befindlichen Münzen 22 über den Leitkanal 27 in die Ausgabeeinrichtung 8 überführt, wobei die steuerbare Sperre 23 weggeklappt wird und somit den Weg für die Münzen 22 in die Ausgabeeinrichtung 8 freigibt. Auf die gleiche Weise funktionieren die Ausführungsformen des Spielgerätes nach den Fig. 2 und 3.

Bei den Ausführungsformen gemäß den Fig. 2 und 3 ist zusätzlich zu den Umlaufkörpern 5 der Symbol-Spieleinrichtung 1 im zentralen Bereich der Frontseite 3 des Gehäuses 2 des Spielgerätes ein separater Umlaufkörper 5a vorgesehen. Der Umlaufkörper 5a gemäß Fig. 2 weist sechs sich von seiner Drehachse 21 radial nach außen erstreckende und von außen sichtbare Kanäle 20 auf, die jedoch nicht durchgängig, wie bei der Ausführungsform gemäß Fig.1, sind. Im zentralen Bereich der Drehachse 21 des Umlaufkörpers 5a sind die Kanäle 20 unterbrochen, so daß sich die sechs Teilkanäle ergeben.

Der Umlaufkörper 5a ist prinzipiell in zwölf Teilfelder unterteilt. Zwischen den Kanälen 20 sind Teilfelder 28a ausgebildet, die mit weiteren Spielsymbolen 6a versehen sind. Die übrigen Teil felder 28b werden durch die Kanäle 20 selbst gebildet. Die Spielsymbole 6a auf den Teilfeldern 28a ermöglichen weitere Spielvarianten im Zusammenwirken mit der Symbol-Spieleinrichtung 1 oder der Zusatzgewinn-Spieleinrichtung 16.

Die Ausführungsform gemäß Fig. 3 umfaßt eine Variante des Spielgerätes nach Fig. 2, bei der die Symbol-Spieleinrichtung 1 aus drei walzenförmigen Umlaufkörpern 5 besteht. Darüber hinaus ist im zentralen Bereich der Frontseite 3 des Gehäuses 2 des Spielgerätes ein separater trommelförmiger Umlaufkörper 5a angeordnet. Die Drehrichtung des Umlaufkörpers 5a um dessen Drehachse 21 ist durch den entsprechenden Pfeil gekennzeichnet. Der Umlaufkörper 5a enthält einen einzigen Kanal 20, der bis nahezu über den gesamten Durchmesser in der Ebene des Umlaufkörpers 5a verläuft. Dennoch ist dieser Kanal 20 an einem Ende verschlossen. Befindet sich die Ein-/Ausgabeöffnung 26 des Kanals 20 in Übereinstimmung mit dem Leitkanal 27, so fallen die Münzen 22 in die Ausgabeeinrichtung 8 und werden über diese ausgegeben. Auf eine steuerbare Sperre kann bei dieser erfindungsgemäßen Variante des Spielgerätes verzichtet werden.

Fig. 4 zeigt einen Querschnitt durch einen Kanal 20 des Umlaufkörpers 5a entlang der Linie A-A gemäß Fig. 2. Dieser Kanal 20, der in zwei voneinander getrennte Teilkanäle unterbrochen ist, weist einen rechteckigen Querschnitt auf. Der Abstand zwischen der Vorderwand 29 und der Rückwand 30 des Kanals 20 ist geringfügig größer als die Dicke der im Kanal 20 hochkant zu speichernden Münzen 22. Werden Münzen 22 mit unterschiedlicher Wertigkeit verwendet, so ist der Abstand zwischen der Vorderwand 29 und der Rückwand 30 des Kanals 20 geringfügig größer als die Dicke der dicksten Münze 22, jedoch kleiner als zweimal die Dicke der dünnsten Münze 22, damit ein Verklemmen der Münzen 22 im Kanal 20 vermieden werden kann.

Fig. 5 zeigt einen Kanal 20 mit einem zylindrischen Querschnitt, wobei der Durchmesser des Kanals 20 geringfügig größer als der Durchmesser der größten Münze 20 ist.

Die Fig. 6 zeigt einen Umlaufkörper 5a gemäß der Ausführungsform des Spielgerätes nach Fig. 1. Am tiefsten Punkt des Umlaufkörpers 5a ist, wie bereits erläutert, die steuerbare Sperre 23 und der zugehörige Antrieb 24 dargestellt, der die Sperre 23 über ein Betätigungsorgan 25 betätigt. Unterhalb der steuerbaren Sperre 23 ist der Leitkanal 27 angeordnet, der mit der Ausgabeeinrichtung 8 für die Münzen 22 in Verbindung steht. Der außerhalb der Sperre 23, jedoch im Schwerkraftbereich der Münzen 22 liegende Bereich des Umlaufkörpers 5a ist von einer ortsfesten Abdeckung 31 umgeben, um ein Herausfallen der Münzen 22 aus dem Kanal 20 des Umlaufkörpers 5a zu verhindern. Darüber hinaus ist eine Geldverarbeitungseinheit 32 vorgesehen, die mit einer Transporteinrichtung 33 und sich einer daran anschließenden Eingabeeinrichtung 34 zum Befüllen der Kanäle 20 des Umlaufkörpers 5a mit Münzen 22 verbunden ist.

Die Geldverabeitungseinheit 32 besteht im wesentlichen aus einem Münzen 22 enthaltenden Stapelbehälter 35 und einer unterhalb des Stapelbehälters 35 angeordneten Entnahmeeinrichtung 36 zur Entnahme der jeweils nächsten Münze 22 aus dem Stapelbehälter 35. Des weiteren ist unterhalb der Entnahmeeinrichtung 36 in der Geldverarbeitungseinheit 32 eine verstellbare Weiche 37 angeordnet, die Münzfalsifikate in einen darunter befindlichen Sammelbehälter 38 umleitet, der gegebenenfalls mit der Ausgabeeinrichtung 8 in Verbindung steht. Für zulässig erkannte Münzen 22 werden in einen Zwischenspeicher 39 der Geldverarbeitungseinheit überführt, aus dem die Münzen 22 durch entsprechendes Öffnen des Zwischenspeichers 39 schlagartig zur Transporteinrichtung 33 überführt werden.

Die Transporteinrichtung 33 besteht aus einer Einlaufrinne 39, in der die Münzen 22 zur Eingabeeinrichtung 34 geleitet werden. Von der Eingabeeinrichtung 34 fallen die Münzen 22 durch die Ein-/Ausgabeöffnung 26 in den jeweiligen Kanal 20 des Umlaufkörpers 5a, der sich am Ende der Eingabeeinrichtung 34 befindet.

## Patentansprüche

1. Münzbetätigtes Spielgerät mit
- einer Symbol-Spieleinrichtung (1), deren auf Teilfeldern Symbole (6) tragende Umlaufkörper (5) nach ihrer Stillsetzung hinter Ablesefenstern (4) ein Spielergebnis anzeigen,
- gegebenenfalls mindestens einer aus mehreren gewinnindividuellen beleuchtbaren Anzeigeelementen (17) bestehenden Zusatzgewinn-Spieleinrichtung (16), in der ein in der Symbol-Spieleinrichtung (1) erreichter Gewinn ausspielbar ist, und
- einer rechnergesteuerten Steuereinheit zur Spielablaufsteuerung,
dadurch gekennzeichnet, daß mindestens einer der Umlaufkörper (5) der Symbol-Spieleinrichtung (1) und/oder ein gesonderter mit der Symbol-Spieleinrichtung (1) und/oder Zusatzgewinn-Spieleinrichtung (16) zusammenwirkender und mit Spielsymbolen (6a) versehener Umlaufkörper (5a) mit wenigstens einem sich von seiner Drehachse (21) radial nach außen erstreckenden, einsehbaren Kanal (20) zur Aufnahme von Münzen (22) versehen ist, die beim Auftreten eines bestimmten Ergebnisses in der Symbol- (1) und/oder Zusatzgewinn-Spieleinrichtung (16) über eine Ausgabeeinrichtung (8) ausgebbar sind.

2. Spielgerät nach Anspruch 1, dadurch gekennzeichnet, daß die Anzahl der Münzen (22) in dem Kanal (20) des Umlaufkörpers (5a) vorbestimmt oder zufallsgesteuert festgelegt ist.

3. Spielgerät nach den Ansprüchen 1 und 2, dadurch gekennzeichnet, daß die Münzen (22) aus dem Kanal (20) nur dann ausgebbar sind, wenn sich der jeweilige Kanal (20) in einer nach unten offenen Position unmittelbar über der Ausgabeeinrichtung (8) befindet.

4. Spielgerät nach einem der Ansprüche 1 bis 3, dadurch gekennzeichnet, daß der Gesamtwert der in dem Kanal bzw. in den Kanälen (20) des Umlaufkörpers (5a) befindlichen Münzen (22) dem in einem Sonderspiel erzielbaren Höchstgewinn oder mehr entspricht.

5. Spielgerät nach einem der Ansprüche 1 bis 4, dadurch gekennzeichnet, daß die Werte der in dem Kanal bzw. in den Kanälen (20) des Umlaufkörpers (5a) befindlichen Münzen (22) unterschiedlichen Wertes sind.

6. Spielgerät nach einem der Ansprüche 1 bis 5, dadurch gekennzeichnet, daß der Umlaufkörper (5a) als Scheibe, Walze oder Trommel ausgebildet ist.

7. Spielgerät nach einem der Ansprüche 1 bis 6, dadurch gekennzeichnet, daß die Anzahl der münzaufnehmenden Kanäle (20) im Umlaufkörper (5a) einer durch eine ganze Zahl teilbaren Minderheit der auf dem Umlaufkörper (5a) vorgesehenen Anzahl von Teilfeldern (28) entspricht.

8. Spielgerät nach den Ansprüchen 1 bis 6, dadurch gekennzeichnet, daß die Anzahl der münzaufnehmenden Kanäle (20) im Umlaufkörper (5a) der Hälfte der auf dem Umlaufkörper (5a) vorgesehenen Anzahl von Teilfeldern (28) entspricht.

9. Spielgerät nach einem der Ansprüche 1 bis 8, dadurch gekennzeichnet, daß nur die keine Kanäle (20) aufweisenden Teilfelder (28a) des Umlaufkörpers (5a) mit Spielsymbolen (6a) versehen sind.

10. Spielgerät nach einem der Ansprüche 1 bis 9, dadurch gekennzeichnet, daß die mit den Spielsymbolen (6a) versehenen Teil felder (28a) und die mit den münzaufnehmenden Kanälen (20) versehenen Teilfelder (28b) wechselweise im Umlaufkörper (5a) angeordnet sind.

11. Spielgerät nach einem der Ansprüche 1 bis 10, dadurch gekennzeichnet, daß der Kanal bzw. die Kanäle (20) über den gesamten Durchmesser des Umlaufkörpers (5a) durchgängig verlaufen, wodurch die Münzen (22) durch den Kanal bzw. die Kanäle (20) durchrutschen können.

12. Spielgerät nach Anspruch 11, dadurch gekennzeichnet, daß nur ein Teil der Anzahl der im durchgängigen Kanal (20) befindlichen Münzen (22) als Gewinn ausgebbar ist.

13. Spielgerät nach einem der Ansprüche 1 bis 10, dadurch gekennzeichnet. daß der Kanal bzw. die Kanäle (20) im zentralen Bereich der Drehachse (21) des Umlaufkörpers (5a) unterbrochen sind.

14. Spielgerät nach einem der Ansprüche 1 bis 13, dadurch gekennzeichnet, daß der Kanal bzw. die Kanäle (20) im Umlaufkörper (5a) nach einer Ausgabe der bestimmten Anzahl von Münzen (22) als Gewinn tasten- oder rechnergesteuert mit Münzen (22) auffüllbar sind.

15. Spielgerät nach Anspruch 14, dadurch gekennzeichnet, daß der Kanal bzw. die Kanäle (20) im Umlaufkörper (5a) jeweils nach einer Münzausgabe und nur dann auffüllbar sind, wenn sich der jeweilige Kanal (20) in Auffüllposition zu einer Eingabeeinrichtung (34) befindet.

16. Spielgerät nach Anspruch 14, dadurch gekennzeichnet, daß der Kanal bzw. die Kanäle (20) im Umlaufkörper (5a) zufallsgesteuert oder zeitabhängig auffüllbar sind.

17. Spielgerät nach einem der Ansprüche 1 bis 16, dadurch gekennzeichnet, daß die Münzen (22) aus dem jeweiligen Kanal (20) schlagartig durch entsprechendes Öffnen desselben über einen Leitkanal (23) in eine Ausgabeschale der Ausgabeeinrichtung (8) überführbar sind.

18. Spielgerät nach einem der Ansprüche 1 bis 17, dadurch gekennzeichnet, daß die Ein-/Ausgabeöffnung (26) jedes Kanals (20) mittels einer Sperre (23) verschließbar ausgebildet ist.

19. Spielgerät nach Anspruch 18, dadurch gekennzeichnet, daß die Sperre (23) jedes Kanals (20) mit einem motorgetriebenen oder elektromagnetischen Antrieb (24;25) verbunden ist.

20. Spielgerät nach einem der Ansprüche 1 bis 19, dadurch gekennzeichnet, daß jeder Kanal (20) für die Aufnahme von Münzen (22) gleicher Wertigkeit einen rechteckigen Querschnitt aufweist, wobei der Abstand zwischen der Vorderwand (29) und der Rückwand (30) des Kanals (20) geringfügig größer als die Dicke der im Kanal (20) hochkant zu speichernden Münzen (22) ist.

21. Spielgerät nach einem der Ansprüche 1 bis 19, dadurch gekennzeichnet, daß jeder Kanal (20) für die Aufnahme von Münzen (22) unterschiedlicher Wertigkeit einen rechteckigen Querschnitt aufweist, wobei der Abstand zwischen der Vorderwand (29) und der Rückwand (30) des Kanals (20) geringfügig größer als die Dicke der dicksten Münze (22), jedoch kleiner als zweimal die Dicke der dünnsten Münze (22) ist.

22. Spielgerät nach einem der Ansprüche 1 bis 19, dadurch gekennzeichnet, daß jeder Kanal (20) für die Aufnahme von Münzen (22) einen zylindrischen Querschnitt aufweist, wobei der Durchmesser des Kanals (20) geringfügig größer als der Durchmesser der größten Münze (22) ist.

23. Spielgerät nach einem der Ansprüche 1 bis 22, dadurch gekennzeichnet, daß jeder Kanal (20) aus mindestens einem münzwertindividuellen Stapelbehälter (35) einer Geldverarbeitungseinheit (32) mit Münzen (22) auffüllbar ist.

24. Spielgerät nach Anspruch 23, dadurch gekennzeichnet, daß dem münzwertindividuellen Stapelbehälter (35) eine Entnahmeeinrichtung (36) für die jeweils nächste Münze (22) aus dem Stapelbehälter (35) zugeordnet ist, mit der die Münzen (22) in den jeweiligen Kanal (20) überführbar sind.

25. Spielgerät nach einem der Ansprüche 1 bis 24, dadurch gekennzeichnet, daß die Geldverarbeitungseinheit (32) einen Zwischenspeicher (39) für zulässig erkannte Münzen (22) umfaßt, aus dem die Münzen (22) durch entsprechendes Öffnen desselben schlagartig in den jeweiligen Kanal (20) im Umlaufkörper (5a) überführbar sind.

26. Spielgerät nach einem der Ansprüche 1 bis 25, dadurch gekennzeichnet, daß der jeweilige Kanal (20) mit Münzen (22) aus dem Stapelbehälter (35) über eine Transporteinrichtung (33) befüllbar ist.

27. Spielgerät nach einem der Ansprüche 1 bis 26, dadurch gekennzeichnet, daß der Umlaufkörper (5a) als Jackpot-Einrichtung ausgebildet ist.

28. Spielgerät nach einem der Ansprüche 1 bis 27, dadurch gekennzeichnet, daß in der Jackpot-Einrichtung die Münzen (22) als Gewinne in Serie angesammelt werden, die bei Erreichen des Jackpot-Gewinnwertes in die Ausgabeeinrichtung (8) überführbar sind.

29. Spielgerät nach einem der Ansprüche 1 bis 28, dadurch gekennzeichnet, daß ein Seriengewinnspeicher für die Jackpot-Einrichtung zum Sammeln der Gewinne in Serien vorgesehen ist.

30. Spielgerät nach einem der Ansprüche 1 bis 29, dadurch gekennzeichnet, daß die Ausgabe der Münzen (22) aus der Jackpot-Einrichtung durch Nachmünzung bis zur Höhe des Jackpot-Gewinnwertes erreichbar ist.

31. Spielgerät nach Anspruch 30, dadurch gekennzeichnet, daß die Nachmünzung durch Guthaben in einem Münz- und/oder einem Gewinnspeicher erfolgt.

32. Spielgerät nach einem der Ansprüche 1 bis 31, dadurch gekennzeichnet, daß ein den vorgegebenen Betrag von Münzen (22) übersteigender Gewinnbetrag unmittelbar in die Ausgabeeinrichtung (8) überführbar oder in den Umlaufkörper (5a) nachfüllbar ist.

33. Spielgerät nach Anspruch 32, dadurch gekennzeichnet, daß der in den Umlaufkörper (5a) nachgefüllte, den vorgegebenen Betrag von Münzen (22) übersteigende Gewinnbetrag gemeinsam mit dem vorgegebenen Betrag von Münzen (22) in die Ausgabeeinrichtung (8) überführbar ist.

34. Spielgerät nach einem der Ansprüche 1 bis 33, dadurch gekennzeichnet, daß die in der Symbol-Spieleinrichtung (1) oder in der Zusatzgewinn-Spieleinrichtung (16) erzielten Gewinnbeträge von Münzen (22) in der Jackpot-Einrichtung angesammelt und bei Erreichen des Jackpot-Gewinnwertes in die Ausgabeeinrichtung (8) überführbar sind.

## Claims

1. Coin-operated gaming machine, having
- a symbol playing means (1), the rotatable bodies (5) of which are provided with symbols (6) on partial areas and display a game result after they stop behind display windows (4),
- possibly at least one extra win playing means (16), which comprises a plurality of individual win illuminatable display members (17), and in which one win, achieved in the symbol playing means (1), is capable of being played-for, and
- a computer-controlled control unit to control the course of the game,
characterised in that at least one of the rotatable bodies (5) of the symbol playing means (1) and/or a separate rotatable body (5a), which co-operates with the symbol playing means (1) and/or extra win playing means (16) and is provided with playing symbols (6a), is provided with at least one visible channel (20), which extends radially outwardly from its axis of rotation (21), to receive coins (22), which are dispensable via a dispensing means (8) when a predetermined result in the symbol playing means (1) and/or extra win playing means (16) occurs.

2. Gaming machine according to claim 1, characterised in that the number of coins (22) in the channel (20) of the rotatable body (5a) is predetermined or determined in a randomly controlled manner.

3. Gaming machine according to claims 1 and 2, characterised in that the coins (22) are only dispensable from the channel (20) when the respective channel (20) is situated in a downwardly open position directly above the dispensing means (8).

4. Gaming machine according to one of claims 1 to 3, characterised in that the total value of the coins (22), situated in the channel or respectively in the channels (20) of the rotatable body (5a), corresponds to, or is greater than, the maximum win attainable in a special game.

5. Gaming machine according to one of claims 1 to 4, characterised in that the values of the coins (22), situated in the channel or respectively in the channels (20) of the rotatable body (5a), are of a variable value.

6. Gaming machine according to one of claims 1 to 5, characterised in that the rotatable body (5a) is configured as a disc, roller or drum.

7. Gaming machine according to one of claims 1 to 6, characterised in that the number of coin-receiving channels (20) in the rotatable body (5a) corresponds to a minority of the number of partial areas (28) provided on the rotatable body (5a), which minority is divisible by a whole number.

8. Gaming machine according to claims 1 to 6, characterised in that the number of coin-receiving channels (20) in the rotatable body (5a) corresponds to half the number of partial areas (28) provided on the rotatable body (5a).

9. Gaming machine according to one of claims 1 to 8, characterised in that only the partial areas (28a) of the rotatable body (5a) having no channels (20) are provided with playing symbols (6a).

10. Gaming machine according to one of claims 1 to 9, characterised in that the partial areas (28a) provided with the playing symbols (6a) and the partial areas (28b) provided with the coin-receiving channels (20) are disposed alternately in the rotatable body (5a).

11. Gaming machine according to one of claims 1 to 10, characterised in that the channel or respectively the channels (20) extends or extend continuously over the whole diameter of the rotatable body (5a), so that the coins (22) can slide through the channel or respectively the channels (20).

12. Gaming machine according to claim 11, characterised in that only a portion of the number of coins (22) situated in the continuous channel (20) is dispensable as a win.

13. Gaming machine according to one of claims 1 to 10, characterised in that the channel or respectively the channels (20) is or are interrupted in the central region of the axis of rotation (21) of the rotatable body (5a).

14. Gaming machine according to one of claims 1 to 13, characterised in that the channel or respectively the channels (20) in the rotatable body (5a) is or are refillable with coins (22) in a button-controlled or computer-controlled manner after the predetermined number of coins (22) has been dispensed as a win.

15. Gaming machine according to claim 14, characterised in that the channel or respectively the channels (20) in the rotatable body (5a) is or are refillable each time coins are dispensed and only when the respective channel (20) is in the refilling position at a feed device (34).

16. Gaming machine according to claim 14, characterised in that the channel or respectively the channels (20) in the rotatable body (5a) is or are refillable in a randomly controlled manner or in a time-dependent manner.

17. Gaming machine according to one of claims 1 to 16, characterised in that the coins (22) are suddenly transferable from the respective channel (20) through an appropriate opening thereof via a guide channel (23) into a dispensing dish of the dispensing means (8).

18. Gaming machine according to one of claims 1 to 17, characterised in that the inlet/outlet aperture (26) of each channel (20) is configured to be closable by means of a barrier (23).

19. Gaming machine according to claim 18, characterised in that the barrier (23) of each channel (20) is connected to a motor-driven or electromagnetic drive (24; 25).

20. Gaming machine according to one of claims 1 to 19, characterised in that each channel (20) has a rectangular cross-section for receiving coins (22) of identical value, the spacing between the front wall (29) and the rear wall (30) of the channel (20) being slightly greater than the thickness of the coins (22) to be stored upright in the channel (20).

21. Gaming machine according to one of claims 1 to 19, characterised in that each channel (20) has a rectangular cross-section for receiving coins (22) of different value, the spacing between the front wall (29) and the rear wall (30) of the channel (20) being slightly greater than the thickness of the thickest coin (22) but smaller than twice the thickness of the thinnest coin (22).

22. Gaming machine according to one of claims 1 to 19, characterised in that each channel (20) for receiving coins (22) has a cylindrical cross-section, the diameter of the channel (20) being slightly greater than the diameter of the largest coin (22).

23. Gaming machine according to one of claims 1 to 22, characterised in that each channel (20) is refillable with coins (22) from at least one stack container (35) of individually valued coins of a money processing unit (32).

24. Gaming machine according to claim 23, characterised in that a removal device (36) is associated with the stack container (35) of individually valued coins for the next coin (22) out of the stack container (35), with which removal device the coins (22) are transferable into the respective channel (20).

25. Gaming machine according to one of claims 1 to 24, characterised in that the money processing unit (32) includes a temporary store (39) for admissibly detected coins (22), from which store the coins (22) are suddenly transferable through an appropriate opening of said store into the respective channel (20) in the rotatable body (5a).

26. Gaming machine according to one of claims 1 to 25, characterised in that the respective channel (20) is fillable with coins (22) from the stack container (35) via a conveyor (33).

27. Gaming machine according to one of claims 1 to 26, characterised in that the rotatable body (5a) is configured as a "jackpot" device.

28. Gaming machine according to one of claims 1 to 27, characterised in that the coins (22) are collected in series in the "jackpot" device as winnings which are transferable into the dispensing means (8) when the value of the "jackpot" win is reached.

29. Gaming machine according to one of claims 1 to 28, characterised in that a series win store is provided for the "jackpot" device for collecting the wins in series.

30. Gaming machine according to one of claims 1 to 29, characterised in that the dispensing of the coins (22) from the "jackpot" device is attainable by adding coins up to the amount of the "jackpot" win value.

31. Gaming machine according to claim 30, characterised in that coins are added through credits in a coin and/or win store.

32. Gaming machine according to one of claims 1 to claim 31, characterised in that a win amount, which exceeds the prescribed amount of coins (22), is transferable directly into the dispensing means (8) or can be topped-up in the rotatable body (5a).

33. Gaming machine according to claim 32, characterised in that the win amount, which has been topped-up in the rotatable body (5a) and exceeds the prescribed amount of coins (22), is transferable into the dispensing means (8) together with the prescribed amount of coins (22).

34. Gaming machine according to one of claims 1 to 33, characterised in that the win amounts of coins (22), achieved in the symbol playing means (1) or in the extra win playing means (16), are collected in the "jackpot" device and are transferable into the dispensing means (8) when the "jackpot" win value is reached.

## Revendications

1. Appareil de jeu actionné par pièces de monnaie comportant
- un dispositif de jeu à symboles (1), dont des corps rotatifs (5), portant des symboles (6) sur des secteurs, indiquent un résultat de jeu derrière des fenêtres de lecture (4) après leur arrêt,
- éventuellement au moins un dispositif de jeu à gain supplémentaire (16), constitué de plusieurs éléments d'affichage (17) pouvant être éclairés, propres à des gains, dans lequel peut être mis en jeu un gain obtenu dans le dispositif de jeu à symboles (1), et
- une unité de commande commandée par ordinateur pour la commande du déroulement du jeu,
caractérisé en ce qu'au moins l'un des corps rotatifs (5) du dispositif de jeu à symboles (1) et/ou un corps rotatif (5a) séparé, coopérant avec le dispositif de jeu à symboles (1) et/ou le dispositif de jeu à gain supplémentaire (16) et pourvu de symboles de jeu (6a), sont pourvus d'au moins un canal (20) visible, s'étendant radialement vers l'extérieur à partir de son axe de rotation (21), pour recevoir des pièces de monnaie (22), qui sont distribuables par un dispositif de distribution (8), lorsqu'apparaît un résultat déterminé dans le dispositif de jeu à symboles (1) et/ou le dispositif de jeu à gain supplémentaire (16).

2. Appareil de jeu selon la revendication 1, caractérisé en ce que le nombre de pièces de monnaie (22) dans le canal (20) du corps rotatif (5a) est prédéterminé ou défini de manière commandée aléatoirement.

3. Appareil de jeu selon les revendications 1 et 2, caractérisé en ce que les pièces de monnaie (22) ne sont distribuables depuis le canal (20) que si le canal respectif (20) se trouve dans une position ouverte vers le bas, directement au-dessus du dispositif de distribution (8).

4. Appareil de jeu selon l'une des revendications 1 à 3, caractérisé en ce que la valeur totale des pièces de monnaie (22) se trouvant dans le canal ou dans les canaux (20) du corps rotatif (5a) correspond au gain maximal ou supérieur pouvant être obtenu dans un jeu spécial.

5. Appareil de jeu selon l'une des revendications 1 à 4, caractérisé en ce que les valeurs des pièces de monnaie (22) se trouvant dans le canal ou dans les canaux (20) du corps rotatif (5a) sont de valeur différente.

6. Appareil de jeu selon l'une des revendications 1 à 5, caractérisé en ce que le corps rotatif (5a) est conformé en disque, rouleau ou tambour.

7. Appareil de jeu selon l'une des revendications 1 à 6, caractérisé en ce que le nombre de canaux (20) recevant les pièces de monnaie dans le corps rotatif (5a) correspond à une minorité, divisible par un nombre entier, du nombre de secteurs (28) prévu sur le corps rotatif (5a).

8. Appareil de jeu selon les revendications 1 à 6, caractérisé en ce que le nombre de canaux (20) recevant les pièces de monnaie dans le corps rotatif (5a) correspond à la moitié du nombre de secteurs (28) prévu sur le corps rotatif (5a).

9. Appareil de jeu selon l'une des revendications 1 à 8, caractérisé en ce que les secteurs (28a) du corps rotatif (5a) ne présentant pas de canaux (20) sont seulement pourvus de symboles de jeu (6a).

10. Appareil de jeu selon l'une des revendications 1 à 9, caractérisé en ce que les secteurs (238a) pourvus des symboles de jeu (6a) et les secteurs (28b) pourvus des canaux (20) recevant les pièces de monnaie sont disposés alternativement dans le corps rotatif (5a).

11. Appareil de jeu selon l'une des revendications 1 à 10, caractérisé en ce que le canal ou les canaux (20) s'étendent en travers sur tout le diamètre du corps rotatif (5a), ce qui fait que des pièces de monnaie (22) peuvent glisser à travers le canal ou les canaux (20).

12. Appareil de jeu selon la revendication 11, caractérisé en ce qu'une partie du nombre des pièces de monnaie (22) se trouvant dans le canal traversier (20) est seulement distribuée en tant que gain.

13. Appareil de jeu selon l'une des revendications 1 à 10, caractérisé en ce que le canal ou les canaux (20) sont interrompus dans la zone centrale de l'axe de rotation (21) du corps rotatif (5a).

14. Appareil de jeu selon l'une des revendications 1 à 13, caractérisé en ce que le canal ou les canaux (20) dans le corps rotatif (5a) peuvent être remplis de pièces de monnaie (22), de manière commandée par touche ou par ordinateur, après une distribution du nombre déterminé de pièces de monnaie (22) constituant un gain.

15. Appareil de jeu selon la revendication 14, caractérisé en ce que le canal ou les canaux (20) dans le corps rotatif (5a) peuvent être remplis chacun après une distribution de pièces de monnaie et seulement lorsque le canal respectif (20) se trouve dans la position de remplissage par rapport à un dispositif d'introduction (34).

16. Appareil de jeu selon la revendication 14, caractérisé en ce que le canal ou les canaux (20) dans le corps rotatif (5a) peuvent être remplis de manière commandée aléatoirement ou en fonction du temps.

17. Appareil de jeu selon l'une des revendications 1 à 16, caractérisé en ce que les pièces de monnaie (22) provenant du canal respectif (20) peuvent passer brusquement, par ouverture correspondante de celui-ci, par l'intermédiaire d'un canal de guidage (23), dans une sébile du dispositif de distribution (8).

18. Appareil de jeu selon l'une des revendications 1 à 17, caractérisé en ce que l'ouverture d'introduction/distribution (26) de chaque canal (20) est conformée de manière à pouvoir être fermée au moyen d'un organe de verrouillage (23).

19. Appareil de jeu selon la revendication 18, caractérisé en ce que l'organe de verrouillage (23) de chaque canal (20) est relié à un dispositif d'entraînement (24; 25) motorisé ou électromagnétique.

20. Appareil de jeu selon l'une des revendications 1 à 19, caractérisé en ce que chaque canal (20) présente une section transversale rectangulaire pour la réception de pièces de monnaie (22) de même valeur, la distance entre la paroi avant (29) et la paroi arrière (30) du canal (20) étant sensiblement supérieure à l'épaisseur des pièces de monnaie (22) à stocker sur chant dans le canal (20).

21. Appareil de jeu selon l'une des revendications 1 à 19, caractérisé en ce que chaque canal (20) présente une section transversale rectangulaire pour la réception de pièces de monnaie (22) de valeur différente, la distance entre la paroi avant (29) et la paroi arrière (30) du canal (20) étant sensiblement supérieure à l'épaisseur de la pièce de monnaie (22) la plus épaisse, mais inférieure à deux fois l'épaisseur de la pièce de monnaie (22) la plus mince.

22. Appareil de jeu selon l'une des revendications 1 à 19, caractérisé en ce que chaque canal (20) présente une section transversale cylindrique pour la réception de pièces de monnaie (22) de valeur différente, le diamètre du canal (20) étant sensiblement supérieur au diamètre de la pièce de monnaie (22) la plus grande.

23. Appareil de jeu selon l'une des revendications 1 à 22, caractérisé en ce que chaque canal (20) peut être rempli de pièces de monnaie (22) à partir d'au moins un réceptacle empilable (35) propre à une valeur de monnaie d'une unité de traitement d'argent (32).

24. Appareil de jeu selon la revendication 23, caractérisé en ce qu'au récipient empilable (37) propre à une valeur de pièce de monnaie est associé un dispositif de prélèvement (36) pour la pièce de monnaie (22) suivante, à partir du réceptacle empilable (36), au moyen duquel les pièces de monnaie (22) peuvent être transférées dans le canal respectif (20).

25. Appareil de jeu selon l'une des revendications 1 à 24, caractérisé en ce que l'unité de traitement d'argent (32) comprend un stockeur intermédiaire (39) pour les pièces de monnaie (22) reconnues admissibles, à partir duquel des pièces de monnaie (22) peuvent être transférées brusquement, par ouverture correspondante de celui-ci, dans le canal respectif (20) dans le corps rotatif (5a).

26. Appareil de jeu selon l'une des revendications 1 à 25, caractérisé en ce que le canal (20) considéré peut être rempli de pièces de monnaie (22) à partir du récipient empilable (35), par l'intermédiaire d'un dispositif de transport (33).

27. Appareil de jeu selon l'une des revendications 1 à 26, caractérisé en ce que le corps rotatif (5a) est conformé en dispositif de jack-pot.

28. Appareil de jeu selon l'une des revendications 1 à 27, caractérisé en ce que dans le dispositif de jack-pot les pièces de monnaie (22) constituant des gains sont recueillies en série, qui peuvent être transférées dans le dispositif de distribution (8), lorsqu'est atteinte la valeur de gain du jack-pot.

29. Appareil de jeu selon l'une des revendications 1 à 28, caractérisé en ce qu'un stockeur de gain en série est prévu pour le dispositif de jack-pot afin de recueillir les gains en série.

30. Appareil de jeu selon l'une des revendications 1 à 29, caractérisé en ce que la distribution des pièces de monnaie (22) à partir du dispositif de jack-pot peut s'obtenir par distribution différée des pièces jusqu'à hauteur de la valeur du gain du jack-pot.

31. Appareil de jeu selon la revendication 30, caractérisé en ce que la distribution différée des pièces s'effectue par crédit dans une mémoire de pièces de monnaie et/ou une mémoire de gain.

32. Appareil de jeu selon l'une des revendications 1 à 31, caractérisé en ce qu'un montant de gain dépassant le montant donné des pièces de monnaie (22) peut être directement transféré dans le dispositif de distribution (8) ou rechargé dans le corps rotatif (5a).

33. Appareil de jeu selon la revendication 32, caractérisé en ce que le montant du gain rechargé dans le corps rotatif (5a), dépassant le montant donné de pièces de monnaie (22), peut être transféré conjointement avec le montant donné de pièces de monnaie (22) dans le dispositif de distribution (8).

34. Appareil de jeu selon l'une des revendications 1 à 33, caractérisé en ce que les montants des gains de pièces de monnaie (22), atteints dans le dispositif de jeu à symboles (1) ou dans le dispositif de jeu à gain supplémentaire (16), sont recueillis dans le dispositif de jack-pot et peuvent être transférés dans le dispositif de distribution (8), lorsqu'est atteinte la valeur du gain du jack-pot.
